# EUROPÄISCHE PATENTANMELDUNG

(11) **EP 0 793 211 A2**
(43) Veröffentlichungstag der Anmeldung: **03.09.1997**
(21) Anmeldenummer: 97102930.1
(22) Anmeldetag: 22.02.1997
(51) Int. Cl.: G09F 3/03

(54) **Verfahren zur Sicherung eines Produktes gegen täuschende Nachahmung**

(30) Priorität: 29.02.1996 DE 19607606
(71) Anmelder: ABB PATENT GmbH, 68309 Mannheim (DE)
(72) Erfinder: Mössner, Gerhard, 74931 Lobbach (DE)
(74) Vertreter: Rupprecht, Klaus, Dipl.-Ing.

(57) **Zusammenfassung**

Es wird ein Verfahren zur Sicherung eines Produktes gegen täuschende Nachahmung und/oder zur Identifizierung des Produktes durch den Hersteller beschrieben. Erfindungsgemäß sollen am Produkt praktisch nicht nachmachbare, fälschungssichere Mittel zum Kennzeichnen des Produktes angebracht werden. In besonders vorteilhafter Weise wird ein Aufkleber verwendet, der aus Sicherheitspapier mit Sicherheitsaufdruck, vorzugsweise aus Banknotenpapier mit banknotenartigem Aufdruck, besteht.

## Beschreibung

Die Erfindung betrifft ein Verfahren zur Sicherung eines Produktes gegen täuschende Nachahmung und/oder zur Identifizierung als eigenes Produkt oder nicht, und eine Anordnung, mit der das Verfahren durchgeführt wird.

In neuer Zeit häufen sich Gefährdungen von Menschen durch Verwendung von Produkten, die unberechtigt und ohne die erforderliche technische Qualität täuschend nachgebaut werden. Verletzungen eines Menschen oder gar der Tod eines Menschen bei Verwendung eines solchen gefälschten Produktes führen im Nachhinein zu Schadensersatzansprüchen im Rahmen der Produkthaftpflicht, zumindest aber zu einem Imageverlust des Herstellers des Originalproduktes, wenn der Hersteller des Originalproduktes nicht nachweisen kann, daß das für die Verletzung oder den Tod ursächliche Produkt nicht aus dem Betrieb des Herstellers kommt.

Aus der DE 29 19 649 A1 ist ein Sicherheitspapier bekannt geworden, bei dem im Inneren des Papiers eine Kunststoffolie vorgesehen ist, mittels der elektronische Schaltungen ins Papier eingefügt werden können, mit denen mit Hilfe von von außen zugeführten Strahlen, z. B. elektromagnetischen Strahlen, detektiert werden kann, ob das Papier von dem betreffenden Hersteller stammt. Für manche Produkte sind solche elektronischen Schaltungen nicht verwendbar, weil der Kostenaufwand oft in keinem Verhältnis zu den Herstellungskosten oder dem Wert des Produktes steht.

Eine entsprechende Ausgestaltung einer Einrichtung zur automatischen Identifizierung von Objekten ist aus der DE 29 19 753 A1 bekannt geworden. Auch diese dort beschriebene Einrichtung ist als eine Art Transponder-Einrichtung eine teuere und aufwendige Struktur, wenn sie bei Produkten verwendet werden soll, deren Herstellungskosten relativ niedrig sind, beispielsweise bei Leitungs- oder Fehlerstromschutzschaltern.

Aufgabe der Erfindung ist es, ein Verfahren und eine Anordnung der eingangs genannten Art zu schaffen, mit der eine preisgünstige Fälschungssicherung erzielt werden kann.

Diese Aufgabe wird erfindungsgemäß dadurch gelöst, daß am Produkt praktisch nicht nachmachbare Mittel zur Kennzeichnung des Produktes angebracht werden.

Dabei kann in besonders vorteilhafter Weise als Mittel ein aus Sicherheitspapier mit Sicherheitsaufdruck bestehender Aufkleber angebracht werden; als Sicherheitspapier kann vorteilhaft ein für Banknoten verwendbares und geeignetes Papier mit banknotenartigem Aufdruck verwendet werden. Es besteht natürlich auch die Möglichkeit, ein Papier zu verwenden, welches für Aktien geeignet ist.

Der Aufkleber kann in sich mit Sollreißstellen unterteilt sein; wenn er entfernt wird, wird er beschädigt, siehe z. B. Vignette oder TÜV-Aufkleber.

Eine Anordnung zur Durchführung des Verfahrens ist einem der Ansprüche 6 bis 9 zu entnehmen.

Der Aufdruck auf dem Aufkleber kann unter dem Einfluß von Ultraviolettlicht fluoriszierend ausgebildet sein.

Darüberhinaus kann der Aufdruck auch holographische 3-D-Bilder enthalten, wie sie auf manchen Kredit- oder Scheckkarten üblich sind.

In besonders vorteilhafter Weise kann man an der Außenfläche des Produktes eine Vertiefung vorsehen, in die der Aufkleber eingeklebt ist. Dabei kann der Aufkleber auch noch von einer strahlungsdurchlässigen Masse abgedeckt sein, in besonders vorteilhafter Weise kann die Masse klar durchsichtig sein.

Die einfachste Maßnahme, um eigene Produkte fälschungssicher gegen täuschende Nachahmung zu machen, ist somit die Verwendung eines Sicherheitsaufklebers, der aus einem Banknotenpapier oder Aktienpapier mit banknoten- oder aktienpapierartigem Aufdruck versehen ist. Wenn dieser dann in eine Vertiefung in die äußere Seitenwand beispielsweise eines Leitungs- oder Fehlerstromschutzschalters eingeklebt ist, dann kann der Aufkleber mittels einer strahlungsdurchlässigen Masse abgedeckt sein, so daß der Aufkleber durch geeignete Strahlen, vorzugsweise durch Ultraviolettlicht abgetastet werden kann.

Wenn als Abtasteinrichtung die Rauigkeit des Banknotenpapieres untersucht werden soll, wäre die Abdeckung durch die strahlungsdurchlässige Masse nicht vorzusehen. Die Einklebung des Aufklebers in die Vertiefung wird deshalb erfolgen, um einen Abrieb des Aufklebers bei Aneinanderreihung von Leitungs- oder Fehlerstromschutzschaltern zu vermeiden. Insbesondere für den Transport ist das Einkleben des Aufklebers in eine Vertiefung zweckmäig.

Als Aufdruck für den Aufkleber kann jede Art einer ggfs. bildhaften Bedruckung verwendet werden. In bevorzugter Weise wird man entweder eine Produktmarke des Herstellers oder den Produkttyp aufdrucken. Darüberhinaus besteht auch die Möglichkeit, Seriennummern aufzudrucken.

Es besteht auch die Möglichkeit, das Banknotenpapier mit einem entsprechenden Wasserzeichen zu versehen und auf der Klebeseite eine geeignete Reflexionsschicht aufzubringen, so daß das Wasserzeichen durch Bestrahlung sichtbar wird.

## Patentansprüche

1. Verfahren zur Sicherung eines Produktes gegen täuschende Nachahmung und/oder zur Identifizierung des Produktes durch den Hersteller, dadurch gekennzeichnet, daß am Produkt praktisch nicht nachmachbare, fälschungssichere Mittel zum Kennzeichnen des Produktes angebracht werden.

2. Verfahren nach Anspruch 1, dadurch gekennzeichnet, daß als Mittel ein aus Sicherheitspapier mit Sicherheitsaufdruck bestehender Aufkleber angebracht wird.

3. Verfahren nach Anspruch 2, dadurch gekennzeichnet, daß als Sicherheitspapier ein für Banknoten verwendbares Papier mit banknotenartigem Aufdruck verwendet wird.

4. Verfahren nach Anspruch 2, dadurch gekennzeichnet, daß als Sicherheitspapier ein für Aktien und dgl. verwendbares Papier mit entsprechendem Aufdruck verwendet wird.

5. Verfahren nach einem der Ansprüche 2 bis 4, dadurch gekennzeichnet, daß der Aufkleber durch Sollbruchlinien unterteilt ist, so daß er beim Entfernen beschädigt wird.

6. Anordnung zur Durchführung des Verfahrens nach einem der vorherigen Ansprüche, dadurch gekennzeichnet, daß am Produkt praktisch nicht nachmachbare, fälschungssichere Mittel zum Kennzeichnen des Produktes angebracht sind.

7. Anordnung nach einem der vorherigen Ansprüche, dadurch gekennzeichnet, daß als Mittel ein aus Sicherheitspapier mit Sicherheitsaufdruck bestehender Aufkleber angebracht ist.

8. Anordnung nach Anspruch 7, dadurch gekennzeichnet, daß das Sicherungspapier ein für Banknoten verwendbares Papier mit banknotenartigem Aufdruck ist.

9. Anordnung nach Anspruch 7 und 8, dadurch gekennzeichnet, daß der Aufkleber durch Sollbruchlinien unterteilt ist, so daß er beim Entfernen beschädigbar ist.

10. Anordnung nach einem der Ansprüche 6 bis 9, dadurch gekennzeichnet, daß an der Außenfläche des Produktes eine Vertiefung eingebracht ist, in die der Aufkleber eingeklebt ist.

11. Anordnung nach Anspruch 10, dadurch gekennzeichnet, daß der Aufkleber von einer licht- oder strahlendurchlässigen Masse abgedeckt ist.

12. Anordnung nach einem der Ansprüche 6 bis 11, dadurch gekennzeichnet, daß der Aufkleber mit wenigstens einer bei Ultraviolettlicht fluoriszierenden Farbe bedruckt ist.

13. Anordnung nach einem der Ansprüche 6 bis 12, dadurch gekennzeichnet, daß der Aufkleber eine Bedruckung besitzt, die ein holographisches, dreidimensionales Bild darstellt, wie sie z. B. bei Kreditkarten oder Scheckkarten oder dgl. üblich sind.

14. Anordnung nach einem der Ansprüche 1 bis 13, dadurch gekennzeichnet, daß der Aufkleber mit einem Wasserzeichen versehen und auf der Rückseite zwischen Papier und Klebeschicht eine Licht reflektierende Schicht vorgesehen ist.

15. Anordnung zur Durchführung des Verfahrens nach Anspruch 1, sowie nach einem der Ansprüche 6 bis 14, dadurch gekennzeichnet, daß auf das Gehäuse bzw. auf den Aufkleber organische Substanzen, die mittels eines Infrarotspektroskopie-Verfahrens detektierbar sind, aufgebracht sind.
